# EUROPÄISCHE PATENTSCHRIFT

(11) **EP 4 286 618 B1**
(45) Veröffentlichungstag und Bekanntmachung des Hinweises auf die Patenterteilung: **06.05.2026**
(21) Anmeldenummer: 23170236.6
(22) Anmeldetag: 27.04.2023
(51) Int. Cl.: E04B 1/00

(54) **EINRICHTUNG ZUR NACHTRÄGLICHEN KRAFTÜBERTRAGENDEN ANBINDUNG EINES ZWEITEN LASTAUFNEHMENDEN BAUWERKSTEILS AN EIN ERSTES LASTAUFNEHMENDES BAUWERKSTEIL UND BAUWERK MIT EINER SOLCHEN EINRICHTUNG**
DEVICE FOR SUBSEQUENT FORCE TRANSMISSION CONNECTION OF A SECOND LOAD-SUPPORTING CONSTRUCTION PART TO A FIRST LOAD-SUPPORTING CONSTRUCTION PART, AND CONSTRUCTION HAVING SUCH A DEVICE
DISPOSITIF DE LIAISON ULTÉRIEURE D'UNE DEUXIÈME PARTIE DE CONSTRUCTION RECEVANT UNE CHARGE À UNE PREMIÈRE PARTIE DE CONSTRUCTION RECEVANT UNE CHARGE ET CONSTRUCTION DOTÉE D'UN TEL DISPOSITIF

(30) Priorität: 03.06.2022 DE 202022103165 U
(43) Veröffentlichungstag der Anmeldung: 06.12.2023
(73) Patentinhaber: Leviat GmbH, 40764 Langenfeld (DE)
(72) Erfinder: Keller, Tina, 06268 Querfurt (DE); Heidolf, Thorsten, 99425 Weimar (DE)
(74) Vertreter: Reinhardt, Annette

(56) Entgegenhaltungen:
- DE-U1- 202021 000 466

## Beschreibung

Die Erfindung betrifft eine Einrichtung zur nachträglichen kraftübertragenden Anbindung eines zweiten lastaufnehmenden Bauwerksteils an ein erstes lastaufnehmendes Bauwerksteil, insbesondere einer Balkonplatte an einer Gebäudedecke, sowie ein Bauwerk mit einer solchen Einrichtung.

Aus der DE 20 2021 000 466 U1 geht eine Einrichtung zur nachträglichen thermisch isolierenden, kraftübertragenden Anbindung eines zweiten lastaufnehmenden Bauwerksteils an ein erstes lastaufnehmendes Bauwerksteil hervor. Die Einrichtung umfasst ein thermisch isolierendes Bauelement, das bei der Herstellung des ersten Bauwerksteils an dem ersten Bauwerksteil fixiert wird. Hierzu werden Bewehrungselemente des thermisch isolierenden Bauelements im ersten Bauwerksteil eingegossen. Das zweite Bauwerksteil kann nach Herstellung des ersten und des zweiten Bauwerksteils an dem ersten Bauwerksteil fixiert werden.

Der vorliegenden Erfindung liegt die Aufgabe zugrunde, eine Einrichtung zur nachträglichen kraftübertragenden Anbindung eines zweiten lastaufnehmenden Bauwerksteils an ein erstes lastaufnehmendes Bauwerksteil zu schaffen, die eine einfache Herstellung der Bauwerksteile ermöglicht. Eine weitere Aufgabe der vorliegenden Erfindung besteht darin, ein einfach herstellbares Bauwerk mit einer solchen Einrichtung anzugeben.

Diese Aufgabe wird bezüglich der Einrichtung zur nachträglichen kraftübertragenden Anbindung eines zweiten lastaufnehmenden Bauwerksteils an ein erstes lastaufnehmendes Bauwerksteil durch eine Einrichtung mit den Merkmalen des Anspruchs 1 gelöst. Bezüglich des Bauwerks wird die Aufgabe durch ein Bauwerk mit den Merkmalen des Anspruchs 14 gelöst.

Die Einrichtung ist so ausgebildet, dass sie eine nachträgliche Anbindung der Verbindungseinrichtung an dem ersten Bauwerksteil und eine nachträgliche Anbindung des zweiten Bauwerksteils an der Verbindungseinrichtung ermöglicht. "Nachträglich" bedeutet in diesem Zusammenhang, dass das erste Bauwerksteil und das zweite Bauwerksteil separat voneinander aus Beton hergestellt werden können und dass die Einrichtung so gestaltet ist, dass es möglich ist, die Bauwerksteile nach ihrer Herstellung, also nachdem der Beton der Bauwerksteile fest geworden ist, über die Verbindungseinrichtung miteinander zu verbinden. Eine nachträgliche Anbindung ist beispielsweise nicht möglich, wenn ein Bewehrungsteil der Verbindungseinrichtung in den Beton eines der Bauwerksteile eingebettet werden muss.

Dadurch, dass die Verbindungseinrichtung nachträglich an dem ersten Bauwerksteil angebunden werden kann, ist eine vereinfachte Herstellung des ersten Bauwerksteils möglich. Die Herstellung der Schalungen für die Bauwerksteile ist vereinfacht, da die Verbindungseinrichtung nicht an der Schalung angeordnet und ausgerichtet werden muss. Die Komplexität der Schalungen ist verringert. Die in die Bauwerksteile einzubettenden Elemente der Einrichtung können einfach an der jeweiligen Schalung positioniert werden. Die Positionierung kann insbesondere über die Verbindungen, über die nach Fertigstellung des jeweiligen Bauwerksteils eine Verbindung mit der Verbindungseinrichtung erfolgen soll, hergestellt werden. Sind die Verbindungen Gewindeverbindungen, können die einzubettenden Elemente der Einrichtung über Schrauben oder Muttern, die durch Bohrungen in der Schalung gesteckt werden, von außen positioniert werden.

Der Transport der Bauwerksteile ist vereinfacht, da die über die Bauwerksteile hinausstehende Verbindungseinrichtung erst nach dem Transport der Bauwerksteile auf die Baustelle an der Bauwerksteilen angeordnet werden muss. In bevorzugter Ausführung sind mindestens ein Bauwerksteil, insbesondere beide Bauwerksteile Betonfertigteile. Die Fixierung der Verbindungseinrichtung am ersten Bauwerksteil erfolgt vorteilhaft erst dann, wenn das erste Bauwerksteil am Bauwerk eingebaut ist. Vorteilhaft erfolgt nach der Anordnung der Verbindungseinrichtung am ersten Bauwerksteil eine Justage der Verbindungseinrichtung gegenüber dem Bauwerk und anschließend wird das zweite Bauwerksteil an der Verbindungseinrichtung angeordnet und fixiert.

Vorteilhaft sind die zugkraftübertragenden Mittel, die querkraftübertragenden Mittel und die druckkraftübertragenden Mittel der Verbindungseinrichtung separat voneinander ausgebildet. Dadurch sind eine vorteilhafte Auslegung und eine gute Anpassung an die zu übertragenden Kräfte möglich.

Vorteilhaft sind die zugkraftübertragenden Mittel der Verbindungseinrichtung über mindestens eine lösbare Verbindung, insbesondere über mindestens eine Schraubverbindung, mit den zugkraftübertragenden Mitteln des ersten Bauwerksteils verbindbar.

In bevorzugter Ausführung weisen die druckkraftübertragenden Mittel der Verbindungseinrichtung eine Stirnfläche zur Anlage an mindestens einem Druckeinleitungselement des ersten Bauwerksteils auf. Dadurch ist eine einfache Übertragung der Drucckräfte möglich.

Die querkraftübertragenden Mittel der Verbindungseinrichtung sind vorteilhaft über mindestens eine lösbare Verbindung, insbesondere über mindestens eine Schraubverbindung, mit den querkraftübertragenden Mitteln des ersten Bauwerksteils verbindbar.

Anstatt der mindestens einen Schraubverbindung kann auch eine andere Art der Verbindung, bevorzugt eine lösbare Verbindung, vorgesehen sein.

Vorteilhaft weisen die querkraftübertragenden Mittel der Verbindungseinrichtung mindestens einen Querkraftabschnitt auf, der zumindest teilweise zur Anordnung in der Trennfuge vorgesehen ist. Der mindestens eine Querkraftabschnitt ist vorteilhaft mit mindestens einem in dem ersten Bauwerksteil eingebundenen Verankerungselement über eine nachträglich herstellbare Verbindung verbindbar. Die nachträglich herstellbare Verbindung ist bevorzugt eine Schraubverbindung. Auch eine andere Art einer nachträglich herstellbaren Verbindung, beispielsweise eine Schweißverbindung, kann jedoch vorgesehen sein.

Vorteilhaft sind die Anlagefläche an einem ersten Schenkel und die Auflagefläche an einem zweiten Schenkel eines Auflagewinkels der Verbindungseinrichtung ausgebildet. Dadurch ergibt sich eine einfache Gestaltung von Anlagefläche und Auflagefläche. Bevorzugt sind der erste Schenkel und der zweite Schenkel des Auflagewinkels über mindestens eine quer zur Längsrichtung verlaufende Wange verbunden. Eine einfache Gestaltung ergibt sich, wenn eine Oberseite der mindestens einen Wange des Auflagewinkels verlängert ist und einen zur Anordnung in der Trennfuge vorgesehenen Querkraftabschnitt bildet. Besonders bevorzugt sind zwei Wangen an gegenüberliegenden Enden des Auflagewinkels angeordnet, die jeweils verlängert sind und einen zur Anordnung in der Trennfuge vorgesehenen Querkraftabschnitt bilden.

Vorteilhaft besteht der Auflagewinkel aus Metall. Besonders bevorzugt ist der Auflagewinkel einschließlich der mindestens einen Wange aus Blech gebildet, insbesondere durch Stanzen, Biegen und Schweißen.

Es kann vorgesehen sein, dass das zweite Bauwerksteil sich mit seinem Beton unmittelbar auf dem Auflagewinkel abstützt. Für eine verbesserte Krafteinleitung ist insbesondere vorgesehen, dass die Einrichtung ein Abstützteil, insbesondere einen Abstützwinkel umfasst, das zur Einbettung im zweiten Bauwerksteil vorgesehen ist. Das Abstützteil weist vorteilhaft eine erste Abstützfläche zur Übertragung von in Querrichtung gerichteten Druckkräften sowie eine zweite Abstützfläche zur Übertragung von in Hochrichtung gerichteten Querkräften zu dem Auflagewinkel auf. Das Abstützteil kann dabei unmittelbar an dem Auflagewinkel anliegen. Auch die Zwischenlage weiterer Elemente zwischen dem Abstützteil und dem Auflagewinkel kann vorgesehen sein.

Die Einrichtung umfasst zugkraftübertragende Mittel zur Übertragung von Zugkräften zwischen den beiden Bauwerksteilen. Vorteilhaft umfassen die zugkraftübertragenden Mittel erste Zugstäbe und zweite Zugstäbe. Dabei sind die ersten Zugstäbe vorteilhaft zur Einbettung in das erste Bauwerksteil und die zweiten Zugstäbe zur Einbettung in das zweite Bauwerksteil vorgesehen. Die ersten und zweiten Zugstäbe erstrecken sich vorteilhaft im Wesentlichen oder vollständig auf gegenüberliegenden Seiten der Trennfuge bzw. der Verbindungseinrichtung. Die ersten Zugstäbe sind mit den zweiten Zugstäben vorteilhaft kraftübertragend über Zugstababschnitte der Verbindungseinrichtung verbindbar. In besonders bevorzugter Gestaltung sind die Längsmittelachsen der ersten Zugstäbe, der zweiten Zugstäbe und der Zugstababschnitte in einer gemeinsamen senkrecht zur Hochrichtung verlaufenden Ebene angeordnet. Dies ermöglicht eine vorteilhafte Kraftübertragung.

Eine einfache Gestaltung ergibt sich, wenn die Zugstababschnitte der Verbindungseinrichtung und die ersten Zugstäbe und/ oder die zweiten Zugstäbe zur Herstellung der Verbindung an einer oder mehreren gemeinsamen Verbindungsplatten fixiert sind. Bevorzugt sind die zweiten Zugstäbe und die Zugstababschnitte an einer gemeinsamen Verbindungsplatte fixiert. Die Zugstababschnitte und die ersten Zugstäbe und/ oder die zweiten Zugstäbe können beispielsweise über Schraubverbindungen oder über Schweißverbindungen mit der mindestens einen Verbindungsplatte verbunden sein.

Das zweite Bauwerksteil kann vollständig im Fertigteilwerk hergestellt werden, und auf der Baustelle wird kein Ortbeton, Injektionsmörtel oder dergleichen zur Anbindung des in fertigem Zustand angelieferten zweiten Bauwerksteils an dem ersten Bauwerksteil benötigt. In bevorzugter Gestaltung wird auch das zweite Bauwerksteil im Fertigteilwerk hergestellt. Das erste Bauwerksteil und das zweite Bauwerksteil können ohne die Verbindungseinrichtung hergestellt werden. Im ersten und zweiten Bauwerksteil sind lediglich die Anbindungseinrichtungen zur kraftübertragenden Verbindung mit der Verbindungseinrichtung vorzusehen.

Um eine gute thermische Entkopplung der Bauwerksteile zu erreichen, kann vorgesehen sein, dass die Verbindungseinrichtung Dämmmaterial umfasst, das zur Anordnung in der Trennfuge vorgesehen ist. Das Dämmmaterial kann als formstabiler Isolierkörper vorgesehen sein. Hierzu kann das Dämmmaterial beispielsweise geschäumtes Material wie Schaumstoff, mineralischer Schaum oder dgl. sein. Es kann auch vorgesehen sein, dass das Dämmmaterial, beispielsweise Dämmwolle, in einem Verwahrkasten angeordnet ist. Es kann vorgesehen sein, dass das Dämmmaterial Teil der Verbindungseinrichtung ist. Alternativ kann vorgesehen sein, dass Dämmmaterial nach der Herstellung der Verbindung der Bauwerksteile in der Trennfuge angeordnet wird. Auch andere Anordnungen des Dämmmaterials und/ oder andere Dämmmaterialien können vorteilhaft sein. Für ein Bauwerk ist vorgesehen, dass das Bauwerk ein erstes lastaufnehmendes Bauwerksteil aus Beton und ein zweites lastaufnehmendes Bauwerksteil aus Beton sowie eine Einrichtung zur Anbindung des zweiten lastaufnehmenden Bauwerksteils an dem ersten lastaufnehmenden Bauwerksteil aufweist. Die Verbindungseinricthung ist zumindest teilweise in einer Trennfuge zwischen den Bauwerksteile angeordnet.

Die in das erste Bauwerksteil eingebetteten Teile der Einrichtung bilden eine erste Anbindungseinrichtung und die in das zweite Bauwerksteil eingebetteten Teile der Einrichtung bilden eine zweite Anbindungseinrichtung.

Die erste Anbindungseinrichtung und die zweite Anbindungseinrichtung schließen bevorzugt bündig mit den Stirnseiten des zugeordneten Bauwerksteils ab. Dadurch können Beschädigungen der Anbindungseinrichtungen beim Transport der Bauwerksteile weitgehend vermieden werden.

In alternativer Gestaltung kann vorgesehen sein, dass die zur Verbindung mit der Verbindungseinrichtung vorgesehenen Teile der Anbindungseinrichtungen über die Stirnseiten der Bauwerksteile hinausragen.

Ausführungsbeispiele der Erfindung werden im Folgenden anhand der Zeichnung erläutert. Es zeigen:
- Fig. 1: eine schematische Schnittdarstellung durch ein Bauwerk,
- Fig. 2: eine ausschnittsweise schematische Darstellung der zugkraftübertragenden Mittel des Bauwerks nach Fig. 1 in Blickrichtung des Pfeils II in Fig. 1,
- Fig. 3: eine perspektivische Darstellung der kraftübertragenden Mittel der Einrichtung zur kraftübertragenden Verbindung der Bauwerksteile aus den Fig. 1 und 2,
- Fig. 4: eine Seitenansicht der druckkraftübertragenden und querkraftübertragenden Mittel der Verbindungseinrichtung, wobei ergänzend ein Isolierkörper mit gestrichelter Linie und das erste Bauwerksteil mit durchgezogener Linie dargestellt ist,
- Fig. 5: die Einzelheit V aus Fig. 4 in vergrößerter Darstellung,
- Fig. 6: eine schematische Seitenansicht des Auflagewinkels und der daran festgelegten kraftübertragenden Mittel in Richtung des Pfeils VI in Fig. 4,
- Fig. 7: eine schematische Seitenansicht in Richtung des Pfeils VII in Fig. 4,
- Fig. 8: eine schematische Schnittdarstellung durch das zweite Bauwerksteil,
- Fig. 9: eine schematische Darstellung des zweiten Bauwerksteils und der hierin angeordneten kraftübertragenden Elemente der Einrichtung in Blickrichtung des Pfeils IX in Fig. 8,
- Fig. 10 und Fig. 11: perspektivische Darstellungen des Abstützwinkels mit den daran angeordneten Druckstäben und des Schalungskörpers der Einrichtung,
- Fig. 12: eine perspektivische Explosionsdarstellung der Anordnung aus den Fig. 10 und 11.

Fig. 1 zeigt schematisch einen Ausschnitt eines Bauwerks 50. Das Bauwerk 50 weist ein erstes Bauwerksteil 2, im Ausführungsbeispiel eine Gebäudedecke und ein zweites Bauwerksteil 3, im Ausführungsbeispiel eine Balkonplatte auf. Das zweite Bauwerksteil 3 ist über eine Verbindungseinrichtung 1 an dem ersten Bauwerksteil 2 kraftübertragend angebunden. Die lastaufnehmenden Bauwerksteile 2 und 3 sind aus Beton, im Ausführungsbeispiel aus stahlbewehrtem Beton ausgebildet. Die Verbindungseinrichtung 1 wurde nach Herstellung des ersten Bauwerksteils 2 an dem ersten Bauwerksteil 2 angebracht. Das lastaufnehmende Bauwerksteil 3 wurde nach seiner Herstellung an der Verbindungseinrichtung 1 fixiert. Dadurch kann das lastaufnehmende Bauwerksteil 3 beispielsweise im Fertigteilwerk mit hoher Güte hergestellt und auf der Baustelle sehr schnell am Bauwerksteil 2 fixiert werden, wodurch Kranzeiten verkürzt und dadurch Herstellkosten verringert werden. Auch das erste lastaufnehmende Bauwerksteil 2 kann vorteilhaft im Fertigteilwerk hergestellt werden.

Im Ausführungsbeispiel umfasst die Verbindungseinrichtung 1 Dämmmaterial 5, im Ausführungsbeispiel einen Isolierkörper, der in einer Trennfuge 4 zwischen dem ersten Bauwerksteil 2 und dem zweiten Bauwerksteil 3 angeordnet ist. Das erste Bauwerksteil 2 weist eine Längsseite 6 auf, die die Trennfuge 4 begrenzt. Das zweite Bauwerksteil 3 weist eine Längsseite 7 auf, die die Trennfuge 4 begrenzt. Zwischen den Längsseiten 6 und 7 ist das Dämmmaterial 5 angeordnet. Im Ausführungsbeispiel ist zwischen dem Dämmmaterial 5 und dem zweiten Bauwerksteil 3 ein schmaler Spalt gebildet. Es kann jedoch auch vorgesehen sein, dass das zweite Bauwerksteil 3 an dem Dämmmaterial 5 anliegt.

Die Verbindungseinrichtung 1 weist eine Längsrichtung 28 auf, die in Längsrichtung der Dehnfuge 4 ausgerichtet ist. Die Längsrichtung 28 verläuft im Einbauzustand vorzugsweise horizontal. Die Verbindungseinrichtung 1 weist eine Hochrichtung 30 auf, die senkrecht zur Längsrichtung 28 verläuft. Die Hochrichtung 30 verläuft im Einbauzustand vorzugsweise senkrecht. Die Verbindungseinrichtung 1 weist eine Querrichtung 29 auf, die im Einbauzustand von der Längsseite 6 zur gegenüberliegenden Längsseite 7 verläuft. Die Querrichtung 29 ist senkrecht zur Längsrichtung 28 und senkrecht zur Hochrichtung 30 ausgerichtet. Die Querrichtung 29 verläuft im Einbauzustand vorzugsweise horizontal.

Die Verbindungseinrichtung 1 bildet mit weiteren Elementen eine Einrichtung zur kraftübertragenden Anbindung des zweiten Bauwerksteils 3 an das erste Bauwerksteil 2. Die Einrichtung besteht aus drei getrennten Einheiten, nämlich der Verbindungseinrichtung 1, einer ersten Anbindungseinrichtung 42 von im ersten Bauwerksteil 2 angeordneten Mitteln zu Kraftübertragung und einer zweiten Anbindungseinrichtung 43 von im zweiten Bauwerksteil 3 angeordneten Mitteln zur Kraftübertragung. Die drei Einheiten sind miteinander nach Fertigstellung der beiden zu verbindenden Bauwerksteile 2 und 3 miteinander verbindbar. Dadurch ist eine nachträgliche Anbindung der Verbindungseinrichtung 1 an das erste Bauwerksteil 2 und eine nachträgliche Anbindung des zweiten Bauwerksteils 3 an die Verbindungseinrichtung 1 möglich. Die drei Einheiten sind miteinander lösbar verbunden. Vorteilhaft sind zugkraftübertragenden Mittel der drei Einheiten über Schraubverbindungen miteinander verbunden. Die druckkraftübertragenden Mittel der drei Einheiten liegen zur Kraftübertragung vorteilhaft aneinander an. Für die querkraftübertragenden Mittel kann mindestens eine Anlage und/ oder mindestens eine Schraubverbindung zur Kraftübertragung vorteilhaft sein. Die Verbindungseinrichtung 1 kann dabei aus mehreren, voneinander getrennt ausgebildeten Komponenten bestehen. Es kann auch vorgesehen sein, dass die Verbindungseinrichtung 1 eine Baueinheit bildet. Dies ist insbesondere vorteilhaft, wenn ein Isolierkörper vorgesehen ist, an dem die Komponenten der Verbindungseinrichtung 1 gehalten sind.

Zur Zugkraftübertragung zwischen den Bauwerksteilen 2 und 3 umfasst die Einrichtung erste Zugstäbe 9, die in das erste Bauwerksteil 2 eingebettet sind, sowie zweite Zugstäbe 10, die in das zweite Bauwerksteil 3 eingebettet sind. Die Einrichtung umfasst außerdem Zugstababschnitte 60, die ein Teil der Verbindungseinrichtung 1 sind. Im Ausführungsbeispiel durchragen die Zugstababschnitte 60 das Dämmmaterial 5, nämlich den Isolierkörper 5. Die Zugstäbe 9 und 10 sind jeweils über einen Zugstababschnitt 60 kraftübertragend miteinander verbunden.

Im Ausführungsbeispiel nach Fig. 1 ragen die ersten Zugstäbe 9 bis an die Längsseite 6 des Isolierkörpers 5. Die Zugstäbe 9 weisen an ihren Enden Gewindemuffen 61 auf. Die Gewindemuffen 61 können beispielsweise bündig mit der Oberfläche des ersten Bauwerksteils 2 abschließen. In die Gewindemuffen 61 sind die Zugstababschnitte 60 eingeschraubt. Hierzu weisen die Zugstabschnitte 60 vorteilhaft ein Außengewinde an ihrem dem ersten Bauwerksteil 2 zugewandten Ende auf. Der Isolierkörper 5 ist im Ausführungsbeispiel als Kasten ausgebildet, der vorteilhaft von oben so geöffnet werden kann, so dass die Zugstababschnitten 60 sowie im Ausführungsbeispiel vorgesehene Kontermuttern 62, zugänglich sind. Alternativ können die Zugstababschnitte von der dem ersten Bauwerksteil 2 abgewandten Seite der Verbindungseinrichtung 1 aus zugänglich sein.

Die kraftübertragende Verbindung der Zugstäbe 10 mit den Zugstababschnitten 60 ist im Ausführungsbeispiel außerhalb der Trennfuge 4, insbesondere außerhalb des Isolierkörpers 5, vorgesehen. An einer in Einbaulage oben liegenden Oberseite 40 des zweiten Bauwerksteils 3 sind Aussparungen 15 vorgesehen. In diese Aussparungen 15 ragen die Zugstäbe 9 mit ihren Enden. Dadurch sind die Enden der Zugstäbe 9 von der Oberseite 40 aus zugänglich. Die zweiten Zugstäbe 10 sind mit einer am zweiten Bauwerksteil 3 angeordneten Verbindungsplatte 11 fest verbunden, im Ausführungsbeispiel über Schweißverbindungen (Fig. 2). Die Zugstababschnitte 60 sind an der Verbindungsplatte 11 verschraubt. Hierzu ist in den Aussparungen 15 jeweils eine Befestigungsmutter 14 auf die Zugstababschnitte 60 aufgeschraubt. Im Ausführungsbeispiel ist zwischen den Befestigungsmuttern 14 und der Verbindungsplatte 11 jeweils eine Scheibe 21 angeordnet. Dadurch, dass die Aussparungen 15 zur Oberseite 40 des zweiten Bauwerksteils 3 offen sind, kann das zweite Bauwerksteil 3 mit der Verbindungsplatte 11 auf die Zugstababschnitte 60 aufgesetzt und durch Fixierung der Befestigungsmuttern 14 kraftübertragend an der Verbindungseinrichtung 1 fixiert werden. Die Zugstababschnitte 60 und die zweiten Zugstäbe 10 ragen auf gegenüberliegenden Seiten von der Verbindungsplatte 11 weg.

Zur Übertragung von Druckkräften und Querkräften ist ein Auflagewinkel 17 am zweiten Bauwerksteil 2 angeordnet. Der Auflagewinkel 17 bildet vorteilhaft einen Teil der Verbindungseinrichtung 1. Im Ausführungsbeispiel ist der Auflagewinkel an dem das Dämmmaterial 5 bildenden Isolierkörper unverlierbar gehalten. Der Auflagewinkel 17 ist über eine feste, nach Erstellung des ersten Bauwerksteils 2 herstellbare Verbindung mit Verankerungselementen 16 verbunden. Die Verankerungselemente 16 sind in den Beton des ersten Bauwerksteils 2 eingebettet und dadurch kraftübertragend mit dem ersten Bauwerksteil 2 verbunden. Die Verankerungselemente 16 weisen an ihrem der Trennfuge 4 zugewandten Ende jeweils eine Gewindemuffe 55 auf. An der Gewindemuffe 55 ist der Auflagewinkel 17 über Querkraftabschnitte 56 fixiert, wie im Folgenden noch im Einzelnen beschrieben wird.

Der Auflagewinkel 17 stützt sich in horizontaler Richtung über mindestens ein Drucklager 41 der Verbindungseinrichtung 1 an mindestens einem in das erste Bauwerksteil 2 eingebetteten Druckelement, im Ausführungsbeispiel einer Druckplatte 65, ab. Im Ausführungsbeispiel ist die Druckplatte 65 zur Fixierung am ersten Bauwerksteil 2 mit einem im Beton des ersten Bauwerksteils 2 eingebetteten Verankerungselement 19 verbunden. Der Auflagewinkel 17 ist mit dem Drucklager 41 im Ausführungsbeispiel über eine nach Herstellung des zweiten Bauwerksteils 3 herstellbare Verbindung verbunden. Im Ausführungsbeispiel ist an den Auflagewinkel 17 hierzu eine Mutter 64 angeschweißt, in die das stabförmige Drucklager 41 eingeschraubt ist. Auch eine andere druckkraftübertragende Verbindung kann jedoch vorteilhaft sein.

Wie Fig. 7 zeigt, sind im Ausführungsbeispiel drei Muttern 64 und drei Drucklager 41 vorgesehen. Im Ausführungsbeispiel sind die Drucklager 41 als Schrauben ausgebildet, deren Schraubenköpfe die Stirnflächen 48 bilden und an dem ersten Bauwerksteil 2 anliegen. Hierzu ist im ersten Bauwerksteil 2 eine Druckplatte 65 eingebettet, die über mindestens ein Verankerungselement 19 im Beton des ersten Bauwerksteils 2 gehalten sein kann. Auch eine andere Gestaltung der Elemente zur Einleitung von Druckkräften in das erste Bauwerksteil 2, beispielsweise als Drucklager oder dgl., kann vorteilhaft sein.

Die ersten Zugstäbe 9 weisen Längsachsen 12 auf, und die zweiten Zugstäbe 10 besitzen Längsachsen 13, wie in Fig. 2 dargestellt ist. Wie Fig. 1 zeigt, sind die ersten Zugstäbe 9 und die zweiten Zugstäbe 10 auf der gleichen Höhe angeordnet. Die Längsachsen 12 und 13 liegen in einer gemeinsamen, senkrecht zur Hochrichtung 30 verlaufenden Ebene 38. Die Ebene 38 verläuft parallel zur Längsrichtung 28 und parallel zur Querrichtung 29. Die Zugstäbe 9 und 10 sind in der Ebene 38 zueinander versetzt angeordnet. Wie Fig. 2 zeigt, weisen die Längsachsen 12 und 13 benachbarter Zugstäbe 9 und 10 einen in Längsrichtung 28 gemessenen Versatz a zueinander auf. Die Zugstababschnitte 60 weisen vorteilhaft Längsmittelachsen 63 auf, die mit den Längsachsen 12 und 13 in der Ebene 38 liegen, wie die Fig. 1 und 2 zeigen.

Das Dämmmaterial 5 weist eine Unterseite 8 auf, die im Einbauzustand unten angeordnet ist, wie Fig. 1 zeigt. Die Unterseite 8 verläuft näherungsweise in einer Ebene mit einer Unterseite 45 des Auflagewinkels 17 und einer Unterseite 46 des zweiten Bauwerksteils 3.

Die Einrichtung weist drei nach der Herstellung der Bauwerksteile 2 und 3 miteinander verbindbare Einheiten auf, nämlich die erste Anbindungseinrichtung 42, die Verbindungseinrichtung 1 und die zweite Anbindungseinrichtung 43. Die erste Anbindungseinrichtung 42 ist dabei in den Beton des ersten Bauwerksteils 2 eingebettet und die zweite Anbindungseinrichtung 43 ist in den Beton des zweiten Bauwerksteils 3 eingebettet. Die Anbindungseinrichtungen 42 und 43 werden bei der Herstellung der Bauwerksteile 2 und 3 fest und unlösbar mit dem jeweiligen Bauwerksteil 2, 3 verbunden. Die erste Anbindungseinrichtung 42 schließt im Ausführungsbeispiel bündig mit der Längsseite 6 des ersten Bauwerksteils 2 ab und ragt nicht über die Längsseite 6 des ersten Bauwerksteils 2 in die Trennfuge 4. Die zweite Anbindungseinrichtung 43 schließt im Ausführungsbeispiel bündig mit der Längsseite 7 des zweiten Bauwerksteils 3 ab und ragt nicht über die Längsseite 7 des zweiten Bauwerksteils 3 in die Trennfuge 4.

Die erste Anbindungseinrichtung 42 umfasst den mindestens einen Zugstab 9, das mindestens eine Verankerungselement 16 sowie die mindestens eine Druckplatte 65 mit dem Verankerungselement 19. Die Elemente 9, 16 und 19 können dabei mit oder ohne Ankerkopf ausgebildet sein. Auch andere Mittel zur Einleitung von zu übertragenden Kräften in das erste Bauwerksteil 2 können vorteilhaft sein.

Die Verbindungseinrichtung 1 umfasst den mindestens einen Zugstababschnitt 60 und den Auflagewinkel 17 mit dem mindestens einen daran fixierten Drucklager 41 und dem mindestens einen Querkraftabschnitt 56.

Die zweite Anbindungseinrichtung 43 umfasst den mindestens einen zweiten Zugstab 10, den mindestens einen zweiten Druckstab 20 sowie den mindestens einen in Fig. 3 dargestellten Abstützwinkel 31. Die Stäbe 10 und 20 können dabei mit oder ohne Ankerkopf ausgebildet sein. Auch andere Mittel zur Einleitung von zu übertragenden Kräften in das zweite Bauwerksteil 3 können vorteilhaft sein.

Fig. 3 zeigt die Einrichtung im Einzelnen, wobei die Bauwerksteile 2 und 3 und das Dämmmaterial 5 nicht dargestellt sind. Der Auflagewinkel 17 der Verbindungseinrichtung 1 weist zwei Schenkel 24 und 25 auf, die im Ausführungsbeispiel rechtwinklig zueinander ausgerichtet sind. Die Schenkel 24 und 25 verlaufen parallel zur Längsrichtung 28 der Verbindungseinrichtung 1. Der erste Schenkel 24 verläuft parallel zur Hochrichtung 30 der Verbindungseinrichtung 1 (Fig. 1). Der erste Schenkel 24 ist im Einbauzustand am Bauwerk 50 vorteilhaft vertikal ausgerichtet. Der erste Schenkel 24 bildet an der dem ersten Bauwerksteil 2 abgewandten Seite eine Anlagefläche 22 zur Übertragung von Druckkräften. Der zweite Schenkel 25 verläuft parallel zur Querrichtung 29 der Verbindungseinrichtung 1 (Fig. 1) und ist im Einbauzustand vorteilhaft horizontal ausgerichtet. Am zweiten Schenkel 25 ist an der im Einbauzustand nach oben weisenden Seite eine Auflagefläche 23 zur Übertragung von Querkräften ausgebildet.

Wie Fig. 4 zeigt, verläuft der zweite Schenkel 25 des Abstützwinkels 17 etwa auf der gleichen Höhe wie die Unterseite 8 des Dämmmaterials 5. Auf der Auflagefläche 23 (Fig. 3) kann das zweite Bauwerksteil 3 aufgelegt und dann an der Verbindungseinrichtung 1 fixiert werden.

Bei den Fig. 4 bis 7 handelt es sich um schematische Zeichnungen, in denen auch verdeckte, nicht sichtbare Kanten mit durchgezogener Linie dargestellt sind.

Die beiden Schenkel 24 und 25 sind über mindestens eine Wange 18, im Ausführungsbeispiel über zwei Wangen 18 miteinander verbunden, wie Fig. 3 und Fig. 6 zeigen. Die Wangen 18 erstrecken sich senkrecht zur Längsrichtung 28 (Fig. 3). Im Ausführungsbeispiel sind die Wangen 18 an den in Längsrichtung 28 angeordneten beiden Enden der Schenkel 24 und 25 angeordnet. Die mindestens eine Wange 18 weist vorteilhaft eine näherungsweise dreieckige Gestalt auf. Die Wange 18 weist eine Oberseite 51 auf (Fig. 4), die die Schenkel 24 und 25 verbindet. Bevorzugt verläuft die Oberseite 51 über mindestens einen Teil ihrer Länge in gerader Linie. Die Oberseite 51 der Wange 18 verläuft vorteilhaft in Blickrichtung der Längsachse 28 geneigt zur Querrichtung 29, bevorzugt um einen Winkel α von 30° bis 60°. An der Oberseite 51 sind die Wangen 18 in die Trennfuge 4 hinein verlängert und bilden einen Querkraftabschnitt 56, wie Fig. 4 zeigt. Der Querkraftabschnitt 56 ist vorteilhaft als Strebe ausgebildet, deren Höhe e (Fig. 5) größer als die in Längsrichtung 28 gemessene Breite f (Fig. 6) ist. Die Höhe e ist dabei senkrecht zur Längsrichtung des Querkraftabschnitts 56 gemessen. Der Querkraftabschnitt 56 verläuft vorteilhaft in gerader Verlängerung der Oberseite 51. Der Querkraftabschnitt 56 verläuft vorteilhaft in Blickrichtung der Längsrichtung 28 geneigt zur Querrichtung 29, bevorzugt um einen Winkel von 30° bis 60°. Der Querkraftabschnitt 56 bildet eine Diagonalstrebe, die im Einbauzustand zumindest teilweise in der Trennfuge 4 verläuft.

Der Auflagewinkel 17 ist im gezeigten Ausführungsbeispiel außerhalb der Trennfuge 4 angeordnet. Der Auflagewinkel 17 ragt in den Bereich des zweiten Bauwerksteils 3. An der dem zweiten Bauwerksteil 2 zugewandten Seite des ersten Schenkels 24 sind die Drucklager 41 am ersten Schenkel 24 fixiert.

Vorteilhaft besteht der Auflagewinkel 17 aus Metall. Der Auflagewinkel 17 ist insbesondere einschließlich der mindestens einen Wange 18 und des mindestens einen Querkraftabschnitts 56 aus Blech, bevorzugt aus mindestens zwei miteinander verbundenen Blechteilen, gebildet. Die Blechteile des Auflagewinkels 17 sind bevorzugt durch Schweißverbindungen miteinander verbunden.

Wie Fig. 4, 6 und 7 zeigen, sind die Enden der Querkraftabschnitte 56 an einem gemeinsamen Verbindungssteg 57 festgelegt, insbesondere über Schweißverbindungen. Der Verbindungssteg 57 ist über Befestigungsschrauben 58, die in die Gewindemuffen 55 der Verankerungselemente 16 eingeschraubt sind, am ersten Bauwerksteil 2 fixiert. Die Verankerungselemente 16 sind im ersten Bauwerksteil 2 eingebettet, wie Fig. 1 zeigt. Über die Querkraftabschnitte 56 werden Querkräfte vom Auflagewinkel 17 zum ersten Bauwerksteil 2 übertragen. Die Querkraftabschnitte 56 bilden mit den Verankerungselementen 16, dem Verbindungssteg 57 und den Befestigungsschrauben 58 Querkraftelemente.

Die Befestigungsschrauben 58 bilden mit den Gewindemuffen 55 eine nachträglich herstellbare, lösbare Verbindung zwischen dem Auflagewinkel 17 und dem ersten Bauwerksteil 2.

Der erste Schenkel 24 des Auflagewinkels 17 weist eine dem zweiten Schenkel 25 abgewandte Rückseite 54 auf. An der Rückseite 54 ist im Ausführungsbeispiel die Mutter 64 fixiert, in die das Drucklager 41, bevorzugt eine Schraube, eingeschraubt ist. Die Mutter 64 bildet mit dem Drucklager 41 eine nachträglich herstellbare, lösbare Verbindung. Die Mutter 64 kann beispielsweise am Auflagewinkel 17 angeschraubt sein.

Die Figuren 8 und 9 zeigen schematisch das zweite Bauwerksteil 3 mit den daran angeordneten Elementen zur Kraftübertragung. Zur Zugkraftübertragung sind die zweiten Zugstäbe 10 sowie die mit den zweiten Zugstäben 10 verbundene Verbindungsplatte 11 im zweiten Bauwerksteil 3 vorgesehen. Zur Übertragung von Druckkräften und Querkräften ist ein Abstützwinkel 31 vorgesehen. Anstatt des im Ausführungsbeispiel vorgesehenen Abstützwinkels 31 können auch andere Arten von Abstützteilen zur Übertragung der horizontalen Druckkräfte und der vertikal gerichteten Querkräfte vorgesehen sein. An dem Abstützwinkel 31 sind Druckstäbe 20 fixiert. Die Druckstäbe 20 sind im zweiten Bauwerksteil 3 eingebettet und vorteilhaft als gerade Stäbe ausgebildet. Auch eine andere Gestaltung der Druckstäbe 20 kann vorteilhaft sein. Der Abstützwinkel 31 weist eine erste Abstützfläche 32 auf, die im Einbauzustand vertikal ausgerichtet ist und zur Übertragung von horizontal gerichteten Druckkräften dient. Der Abstützwinkel 31 weist außerdem eine zweite Abstützfläche 33 auf. Die zweite Abstützfläche 33 ist im Ausführungsbeispiel senkrecht zur ersten Abstützfläche 32 ausgerichtet. Die zweite Abstützfläche 33 verläuft vorteilhaft parallel zur Unterseite 46 des zweiten Bauwerksteils 3 und parallel zur Längsachse 13 der Zugstäbe 10 (Fig. 8).

Der Abstützwinkel 31 liegt im Ausführungsbeispiel an einem Schalungskörper 34 an. Der Schalungskörper 34 ist vorzugsweise zur Anordnung an einer Schalung zur Herstellung des zweiten Bauwerksteils 3 ausgebildet und schließt an die Unterseite 46 sowie an die Längsseite 7 des zweiten Bauwerksteils 3 an.

Wie Fig. 9 zeigt, sind am Abstützwinkel 31 im Ausführungsbeispiel zwei Druckstäbe 20 fixiert. Der Abstützwinkel 31 weist eine Länge b auf, die parallel zur Längsrichtung 28 der Verbindungseinrichtung 1 (Fig. 1) gemessen ist. Die Länge b ist im Einbauzustand in horizontaler Richtung gemessen. Die Figuren 10 bis 12 zeigen den Abstützwinkel 31 und den Schalungskörper 34 im Einzelnen. Der Schalungskörper 34 weist an seiner dem Beton des zweiten Bauwerksteils 3 zugewandten Seite eine in Fig. 12 dargestellte Aufnahme 47 auf, in der der Abstützwinkel 31 anzuordnen ist. Die Aufnahme 47 wird im Ausführungsbeispiel von zwei auf der gegenüberliegenden Seite des Schalungskörpers 34 angeordneten Aussparungen 37 begrenzt. Die beiden Aussparungen 37 weisen einen Abstand c zueinander auf, der größer als die Länge b des Abstützwinkels 31 ist, so dass der Abstützwinkel 31 zwischen den beiden Aussparungen 37 positioniert werden kann. Der Schalungskörper 34 ist vorzugsweise ein Spritzgussteil aus Kunststoff.

Wie Fig. 11 zeigt, weist der Schalungskörper eine erste Fläche 35 auf, die zur Anlage an der Anlagefläche 22 des Auflagewinkels 17 vorgesehen ist und zur Übertragung von horizontal verlaufenden Druckkräften dient. Wie Fig. 8 zeigt, weist der Schalungskörper 34 eine zweite Fläche 36 auf, die zur Anlage an der Auflagefläche 23 ausgebildet ist und zur Querkraftübertragung dient.

Die Aussparungen 37 weisen jeweils eine Breite d auf. Die Breite d der Aussparungen 37 ist so gewählt, dass eine Wange 18 in der Aussparung 37 positioniert werden kann. Die Länge b des Abstützwinkels 31 ist vorzugsweise nur geringfügig kleiner als der Abstand c zwischen den Aussparungen 37.

In alternativer Ausführungsvariante kann auch vorgesehen sein, dass sowohl die Zugstäbe 10 als auch die Zugstababschnitte 60 an der Verbindungsplatte 11 über Befestigungsmuttern 14 fixiert sind. Im Ausführungsbeispiel ist zwischen jeder Befestigungsmutter 14 und der Verbindungsplatte 11 eine Scheibe 21 angeordnet. Die Scheiben 21 können jedoch auch entfallen.

Anstatt der im Ausführungsbeispiel gezeigten Druckplatte 65 zur Druckkrafteinleitung in das erste Bauwerksteil 2 können auch andere Mittel zur Druckkrafteinleitung, beispielsweise Druckstäbe oder Drucklager, vorgesehen sein.

In alternativer Gestaltung kann vorgesehen sein, dass der Auflagewinkel 17 in der Trennfuge 4 angeordnet ist, vorzugsweise in einer entsprechenden Aufnahme des Dämmmaterials 5.

## Patentansprüche

1. Einrichtung zur nachträglichen kraftübertragenden Anbindung eines zweiten lastaufnehmenden Bauwerksteils (3) an ein erstes lastaufnehmendes Bauwerksteil (2), insbesondere einer Balkonplatte an einer Gebäudedecke, wobei die Einrichtung eine Verbindungseinrichtung (1) zur Anordnung in einer Trennfuge (4) zwischen dem ersten Bauwerksteil (2) und dem zweiten Bauwerksteil (3) umfasst, wobei die Einrichtung zugkraftübertragende Mittel, druckkraftübertragende Mittel und querkraftübertragende Mittel umfasst, wobei zugkraftübertragende Mittel, druchkraftübertragende Mittel und querkraftübertragende Mittel des zweiten Bauwerksteils (3) nach der Herstellung des zweiten Bauwerksteils (3) mit den zugkraftübertragenden Mitteln, den druckkraftübertragenden Mitteln und den querkraftübertragenden Mitteln der Verbindungseinrichtung (1) verbindbar sind, wobei die druckkraftübertragenden Mittel der Verbindungseinrichtung (1) eine Anlagefläche (22) zur Aufnahme von horizontalen Druckkräften des zweiten Bauwerksteils (3) und mindestens ein kraftübertragend mit der Anlagefläche (22) verbundenes Drucklager (41) umfassen, wobei die querkraftübertragenden Mittel der Verbindungseinrichtung (1) eine Auflagefläche (23) zur Aufnahme von vertikal gerichteten Kräften des zweiten Bauwerksteils (3) umfassen,
**dadurch gekennzeichnet, dass** die Einrichtung drei nach der Herstellung der Bauwerksteile (2, 3) miteinander verbindbare Einheiten aufweist, nämlich eine erste Anbindungseinrichtung (42), die Verbindungseinrichtung (1) und eine zweite Anbindungseinrichtung (43), wobei die erste Anbindungseinrichtung (42) nach der Herstellung der Bauwerksteile (2, 3) in Beton des ersten Bauwerksteils (2) eingebettet ist und die zweite Anbindungseinrichtung (43) in Beton des zweiten Bauwerksteils (3) eingebettet ist und wobei die Anbindungseinrichtungen (42, 43) dazu vorgesehen sind, bei der Herstellung der Bauwerksteile (2, 3) fest und unlösbar mit dem jeweiligen Bauwerksteil (2, 3) verbunden zu werden, wobei die drei Einheiten lösbar miteinander verbindbar sind, und wobei die zugkraftübertragenden Mittel, druckkraftübertragenden Mittel und querkraftübertragenden Mittel der Verbindungseinrichtung (1) nach Herstellung des ersten Bauwerksteils (2) mit zugkraftübertragenden Mitteln, druckkraftübertragenden Mitteln und querkraftübertragenden Mitteln des ersten Bauwerksteils (2) verbindbar sind.

2. Einrichtung nach Anspruch 1,
**dadurch gekennzeichnet, dass** die zugkraftübertragenden Mittel, die querkraftübertragenden Mittel und die druckkraftübertragenden Mittel der Verbindungseinrichtung (1) separat voneinander ausgebildet sind.

3. Einrichtung nach Anspruch 1 oder 2,
**dadurch gekennzeichnet, dass** die zugkraftübertragenden Mittel der Verbindungseinrichtung (1) über mindestens eine lösbare Verbindung, insbesondere über mindestens eine Schraubverbindung, mit den zugkraftübertagenden Mitteln des ersten Bauwerksteils (2) verbindbar sind.

4. Einrichtung nach einem der Ansprüche 1 bis 3,
**dadurch gekennzeichnet, dass** das Drucklager (41) der Verbindungseinrichtung (1) eine Stirnfläche (48) zur Anlage an mindestens einem Druckelement des ersten Bauwerksteils (2) aufweisen.

5. Einrichtung nach einem der Ansprüche 1 bis 4,
**dadurch gekennzeichnet, dass** die querkraftübertragenden Mittel der Verbindungseinrichtung (1) über mindestens eine lösbare Verbindung, insbesondere über mindestens eine Schraubverbindung, mit den querkraftübertragenden Mitteln des ersten Bauwerksteils (2) verbindbar sind.

6. Einrichtung nach einem der Ansprüche 1 bis 5,
**dadurch gekennzeichnet, dass** die querkraftübertragenden Mittel der Verbindungseinrichtung (1) mindestens einen Querkraftabschnitt (56) umfassen, der zumindest teilweise zur Anordnung in der Trennfuge (4) vorgesehen ist und der mit mindestens einem in dem ersten Bauwerksteil (2) eingebundenen Verankerungselement (16) über eine nachträglich herstellbare Verbindung, insbesondere über mindestens eine Schraubverbindung, verbindbar ist.

7. Einrichtung nach einem der Ansprüche 1 bis 6,
**dadurch gekennzeichnet, dass** die Anlagefläche (22) an einem ersten Schenkel (24) und die Auflagefläche (23) an einem zweiten Schenkel (25) eines Auflagewinkels (17) der Verbindungseinrichtung (1) ausgebildet ist.

8. Einrichtung nach Anspruch 7,
**dadurch gekennzeichnet, dass** der erste Schenkel (24) und der zweite Schenkel (25) des Auflagewinkels (17) über mindestens eine quer zur Längsrichtung (28) verlaufende Wange (18) verbunden sind.

9. Einrichtung nach Anspruch 8,
**dadurch gekennzeichnet, dass** eine Oberseite (51) der mindestens einen Wange (18) des Auflagewinkels (17) verlängert ist und einen zur Anordnung in der Trennfuge (4) vorgesehenen Querkraftabschnitt (56) bildet.

10. Einrichtung nach Anspruch 8 oder 9,
**dadurch kennzeichnet, dass** zwei Wangen (18) an gegenüberliegenden Enden des Auflagewinkels (17) angeordnet sind, die jeweils verlängert sind und einen zur Anordnung in der Trennfuge (4) vorgesehenen Querkraftabschnitt (56) bilden.

11. Einrichtung nach einem der Ansprüche 1 bis 10,
**dadurch gekennzeichnet, dass** die zugkraftübertragenden Mittel erste Zugstäbe (9) des ersten Bauwerksteils (2) und zweite Zugstäbe (10) des zweiten Bauwerksteils (3) umfassen, wobei die ersten Zugstäbe (9) mit den zweiten Zugstäben (10) über Zugstababschnitte (60) der Verbindungseinrichtung (1) kraftübertragend verbunden sind.

12. Einrichtung nach Anspruch 11,
**dadurch gekennzeichnet, dass** die Längsmittelachsen (12) der ersten Zugstäbe (9), die Längsmittelachsen (13) der zweiten Zugstäbe (10) und die Längsmittelachsen (63) der Zugstababschnitte (60) in einer gemeinsamen senkrecht zur Hochrichtung (30) verlaufenden Ebene (38) angeordnet sind.

13. Einrichtung nach einem der Ansprüche 1 bis 12,
**dadurch gekennzeichnet, dass** die Verbindungseinrichtung (1) Dämmmaterial (5) umfasst, das zur Anordnung in der Trennfuge (4) vorgesehen ist.

14. Bauwerk umfassend ein erstes lastaufnehmendes Bauwerksteil (2) und ein zweites lastaufnehmendes Bauwerksteil (3) aus Beton, insbesondere eine Gebäudedecke und eine Balkonplatte, und eine Einrichtung nach einem der Ansprüche 1 bis 13, wobei die Verbindungseinrichtung (1) zumindest teilweise in der Trennfuge (4) zwischen den Bauwerksteilen (2, 3) angeordnet ist.

15. Bauwerk nach Anspruch 14,
**dadurch gekennzeichnet, dass** die in das erste Bauwerksteil (2) eingebetteten Teile der Einrichtung eine erste Anbindungseinrichtung (42) bilden und die in das zweite Bauwerksteil (3) eingebetteten Teile der Einrichtung eine zweite Anbindungseinrichtung (43) bilden und dass die erste Anbindungseinrichtung (42) und die zweite Anbindungseinrichtung (43) bündig mit den Längsseiten (6, 7) des zugeordneten Bauwerksteils (2, 3) abschließen.

## Claims

1. Device for the subsequent force-transmitting connection of a second load-bearing structural component (3) to a first load-bearing structural component (2), in particular of a balcony slab to a building ceiling, wherein the device comprises a connecting device (1) for arrangement in a separating gap (4) between the first structural component (2) and the second structural component (3), wherein the device comprises tension force-transmitting means, compression force-transmitting means and shear force-transmitting means, wherein the tension force-transmitting means, compression force-transmitting means and shear force-transmitting means of the second structural component (3) are connectable after the construction of the second structural component (3) with the tension force-transmitting means, the compression force-transmitting means and the shear force-transmitting means of the connecting device (1), wherein the compression force-transmitting means of the connecting device (1) comprise a contact surface (22) for receiving horizontal compression forces of the second structural component (3) and at least one compression bearing (41) connected in a force-transmitting manner with the contact surface (22), wherein the shear force-transmitting means of the connecting device (1) comprise a support surface (23) for receiving vertically directed forces of the second structural component (3),
**characterized in that** the device has three units connectable to one another after the construction of the structural components (2, 3), namely a first anchoring device (42), the connecting device (1) and a second anchoring device (43), wherein the first anchoring device (42) is embedded after the construction of the structural components (2, 3) in concrete of the first structural component (2) and the second anchoring device (43) is embedded in concrete of the second structural component (3) and wherein the anchoring devices (42, 43) are intended to be firmly and non-detachably connected to the respective structural component (2, 3) during the construction of the structural components (2, 3), wherein the three units are detachably connectable to one another, and wherein the tension force-transmitting means, compression force-transmitting means and shear force-transmitting means of the connecting device (1) are connectable after construction of the first structural component (2) with tension force-transmitting means, compression force-transmitting means and shear force-transmitting means of the first structural component (2).

2. Device according to claim 1,
**characterized in that** the tension force-transmitting means, the shear force-transmitting means and the compression force-transmitting means of the connecting device (1) are formed separately from one another.

3. Device according to claim 1 or 2,
**characterized in that** the tension force-transmitting means of the connecting device (1) are connectable via at least one detachable connection, in particular via at least one screw connection, with the tension force-transmitting means of the first structural component (2).

4. Device according to one of claims 1 to 3,
**characterized in that** the compression bearing (41) of the connecting device (1) has an end face (48) for abutment against at least one compression element of the first structural component (2).

5. Device according to one of claims 1 to 4,
**characterized in that** the shear force-transmitting means of the connecting device (1) are connectable via at least one detachable connection, in particular via at least one screw connection, with the shear force-transmitting means of the first structural component (2).

6. Device according to one of claims 1 to 5,
**characterized in that** the shear force-transmitting means of the connecting device (1) comprise at least one shear section (56), which is intended at least partially for arrangement in the separating gap (4) and which is connectable with at least one anchoring element (16) integrated in the first structural component (2) via a subsequently producible connection, in particular via at least one screw connection.

7. Device according to one of claims 1 to 6,
**characterized in that** the contact surface (22) is formed on a first leg (24) and the support surface (23) is formed on a second leg (25) of a support angle (17) of the connecting device (1).

8. Device according to claim 7,
**characterized in that** the first leg (24) and the second leg (25) of the support angle (17) are connected via at least one web (18) extending transversely to the longitudinal direction (28).

9. Device according to claim 8,
**characterized in that** an upper side (51) of the at least one web (18) of the support angle (17) is extended and forms a shear section (56) intended for arrangement in the separating gap (4).

10. Device according to claim 8 or 9,
**characterized in that** two webs (18) are arranged at opposite ends of the support angle (17), which are each extended and form a shear section (56) intended for arrangement in the separating gap (4).

11. Device according to one of claims 1 to 10,
**characterized in that** the tension force-transmitting means comprise first tension rods (9) of the first structural component (2) and second tension rods (10) of the second structural component (3), wherein the first tension rods (9) are connected in a force-transmitting manner with the second tension rods (10) via tension rod sections (60) of the connecting device (1).

12. Device according to claim 11,
**characterized in that** the longitudinal center axes (12) of the first tension rods (9), the longitudinal center axes (13) of the second tension rods (10) and the longitudinal center axes (63) of the tension rod sections (60) are arranged in a common plane (38) extending perpendicular to the vertical direction (30).

13. Device according to one of claims 1 to 12,
**characterized in that** the connecting device (1) comprises insulating material (5), which is intended for arrangement in the separating gap (4).

14. Structure comprising a first load-bearing structural component (2) and a second load-bearing structural component (3) made of concrete, in particular a building ceiling and a balcony slab, and a device according to one of claims 1 to 13, wherein the connecting device (1) is arranged at least partially in the separating gap (4) between the structural components (2, 3).

15. Structure according to claim 14,
**characterized in that** the parts of the device embedded in the first structural component (2) form a first anchoring device (42) and the parts of the device embedded in the second structural component (3) form a second anchoring device (43) and that the first anchoring device (42) and the second anchoring device (43) terminate flush with the longitudinal sides (6, 7) of the associated structural component (2, 3).

## Revendications

1. Dispositif pour le raccordement ultérieur transmettant des forces d'un deuxième élément de construction porteur de charges (3) à un premier élément de construction porteur de charges (2), en particulier d'une dalle de balcon à une dalle de bâtiment, le dispositif comprenant un dispositif de liaison (1) destiné à être disposé dans un joint de séparation (4) entre le premier élément de construction (2) et le deuxième élément de construction (3), le dispositif comprenant des moyens de transmission de forces de traction, des moyens de transmission de forces de compression et des moyens de transmission de forces transversales, les moyens de transmission de forces de traction, les moyens de transmission de forces de compression et les moyens de transmission de forces transversales du deuxième élément de construction (3) étant raccordables, après la fabrication du deuxième élément de construction (3), aux moyens de transmission de forces de traction, aux moyens de transmission de forces de compression et aux moyens de transmission de forces transversales du dispositif de liaison (1), les moyens de transmission de forces de compression du dispositif de liaison (1) comprenant une surface d'appui (22) pour la réception de forces de compression horizontales du deuxième élément de construction (3) et au moins un appui de compression (41) relié de manière à transmettre des forces à la surface d'appui (22), les moyens de transmission de forces transversales du dispositif de liaison (1) comprenant une surface de support (23) pour la réception de forces orientées verticalement du deuxième élément de construction (3),
**caractérisé en ce que** le dispositif présente trois unités pouvant être raccordées entre elles après la fabrication des éléments de construction (2, 3), à savoir un premier dispositif de raccordement (42), le dispositif de liaison (1) et un deuxième dispositif de raccordement (43), le premier dispositif de raccordement (42) étant noyé, après la fabrication des éléments de construction (2, 3), dans le béton du premier élément de construction (2) et le deuxième dispositif de raccordement (43) étant noyé dans le béton du deuxième élément de construction (3), et les dispositifs de raccordement (42, 43) étant prévus pour être reliés de manière fixe et indissociable à l'élément de construction respectif (2, 3) lors de la fabrication des éléments de construction (2, 3), les trois unités étant raccordables de manière démontable entre elles, et les moyens de transmission de forces de traction, les moyens de transmission de forces de compression et les moyens de transmission de forces transversales du dispositif de liaison (1) étant raccordables, après la fabrication du premier élément de construction (2), aux moyens de transmission de forces de traction, aux moyens de transmission de forces de compression et aux moyens de transmission de forces transversales du premier élément de construction (2).

2. Dispositif selon la revendication 1,
**caractérisé en ce que** les moyens de transmission de forces de traction, les moyens de transmission de forces transversales et les moyens de transmission de forces de compression du dispositif de liaison (1) sont réalisés séparément les uns des autres.

3. Dispositif selon la revendication 1 ou 2,
**caractérisé en ce que** les moyens de transmission de forces de traction du dispositif de liaison (1) sont raccordables, par au moins une liaison démontable, en particulier par au moins une liaison vissée, aux moyens de transmission de forces de traction du premier élément de construction (2).

4. Dispositif selon l'une des revendications 1 à 3,
**caractérisé en ce que** l'appui de compression (41) du dispositif de liaison (1) présente une surface frontale (48) destinée à venir en appui contre au moins un élément de compression du premier élément de construction (2).

5. Dispositif selon l'une des revendications 1 à 4,
**caractérisé en ce que** les moyens de transmission de forces transversales du dispositif de liaison (1) sont raccordables, par au moins une liaison démontable, en particulier par au moins une liaison vissée, aux moyens de transmission de forces transversales du premier élément de construction (2).

6. Dispositif selon l'une des revendications 1 à 5,
**caractérisé en ce que** les moyens de transmission de forces transversales du dispositif de liaison (1) comprennent au moins une section de transmission de forces transversales (56), qui est destinée au moins partiellement à être disposée dans le joint de séparation (4) et qui est raccordable, par une liaison pouvant être réalisée ultérieurement, en particulier par au moins une liaison vissée, à au moins un élément d'ancrage (16) incorporé dans le premier élément de construction (2).

7. Dispositif selon l'une des revendications 1 à 6,
**caractérisé en ce que** la surface d'appui (22) est réalisée sur une première branche (24) et la surface de support (23) sur une deuxième branche (25) d'une équerre d'appui (17) du dispositif de liaison (1).

8. Dispositif selon la revendication 7,
**caractérisé en ce que** la première branche (24) et la deuxième branche (25) de l'équerre d'appui (17) sont reliées par au moins une âme (18) s'étendant transversalement à la direction longitudinale (28).

9. Dispositif selon la revendication 8,
**caractérisé en ce qu'**une face supérieure (51) de l'au moins une âme (18) de l'équerre d'appui (17) est prolongée et forme une section de transmission de forces transversales (56) destinée à être disposée dans le joint de séparation (4).

10. Dispositif selon la revendication 8 ou 9,
**caractérisé en ce que** deux âmes (18) sont disposées aux extrémités opposées de l'équerre d'appui (17), lesquelles sont respectivement prolongées et forment une section de transmission de forces transversales (56) destinée à être disposée dans le joint de séparation (4).

11. Dispositif selon l'une des revendications 1 à 10,
**caractérisé en ce que** les moyens de transmission de forces de traction comprennent des premières barres de traction (9) du premier élément de construction (2) et des deuxièmes barres de traction (10) du deuxième élément de construction (3), les premières barres de traction (9) étant reliées aux deuxièmes barres de traction (10) par des sections de barre de traction (60) du dispositif de liaison (1) de manière à transmettre des forces.

12. Dispositif selon la revendication 11,
**caractérisé en ce que** les axes longitudinaux (12) des premières barres de traction (9), les axes longitudinaux (13) des deuxièmes barres de traction (10) et les axes longitudinaux (63) des sections de barre de traction (60) sont disposés dans un plan commun (38) s'étendant perpendiculairement à la direction verticale (30).

13. Dispositif selon l'une des revendications 1 à 12,
**caractérisé en ce que** le dispositif de liaison (1) comprend un matériau isolant (5) destiné à être disposé dans le joint de séparation (4).

14. Ouvrage comprenant un premier élément de construction porteur de charges (2) et un deuxième élément de construction porteur de charges (3) en béton, en particulier une dalle de bâtiment et une dalle de balcon, et un dispositif selon l'une des revendications 1 à 13, le dispositif de liaison (1) étant disposé au moins partiellement dans le joint de séparation (4) entre les éléments de construction (2, 3).

15. Ouvrage selon la revendication 14,
**caractérisé en ce que** les parties du dispositif noyées dans le premier élément de construction (2) forment un premier dispositif de raccordement (42) et les parties noyées dans le deuxième élément de construction (3) forment un deuxième dispositif de raccordement (43), et **en ce que** le premier dispositif de raccordement (42) et le deuxième dispositif de raccordement (43) affleurent avec les côtés longitudinaux (6, 7) de l'élément de construction associé (2, 3).
